# EUROPÄISCHE PATENTSCHRIFT

(11) **EP 2 783 551 B1**
(45) Veröffentlichungstag und Bekanntmachung des Hinweises auf die Patenterteilung: **17.08.2016**
(21) Anmeldenummer: 12816638.6
(22) Anmeldetag: 26.11.2012
(51) Int. Cl.: H05B 37/02

(54) **ANSCHLUSSERKENNUNG VON LED-EINHEITEN**
CONNECTION DETECTION OF LED UNITS
DÉTECTION DE CONNEXION D'UNITÉS DEL

(30) Priorität: 25.11.2011 AT 6412011 U
(43) Veröffentlichungstag der Anmeldung: 01.10.2014
(73) Patentinhaber: Tridonic GmbH & Co. KG, 6851 Dornbirn (AT)
(72) Erfinder: KELLER, Ueli, CH-8738 Uetliburg (CH); BUCHLI, Thomas, CH-8718 Schänis (CH)
(74) Vertreter: Barth, Alexander
(86) Internationale Anmeldenummer: PCT/AT2012/000297
(87) Internationale Veröffentlichungsnummer: WO 2013/075156

(56) Entgegenhaltungen:
- EP-A2- 2 096 899
- WO-A1-2008/068693
- DE-A1-102008 061 089

## Beschreibung

Die Erfindung betrifft eine Anschlußerkennung für Leuchtmittel gemäß dem Oberbegriff des Patentanspruchs 1, ein Verfahren zur Anschlußerkennung gemäß dem Oberbegriff des Patentanspruchs 2 und ein Beleuchtungsanlage mit mindestens einem Leuchtmittel gemäß dem Oberbegriff des Patentanspruchs 10.

### Technisches Gebiet

Derartige Verfahren werden zur Ansteuerung von Betriebsgeräten für Leuchtmittel genutzt und werden in Beleuchtungssystemen verwendet, um Leuchtmittel mit Hilfe einer zentralen Steuereinheit ein- und auszuschalten und in der Helligkeit einzustellen. Üblicherweise werden dabei die Leuchtmittel von Betriebsgeräten angesteuert. Die Betriebsgeräte werden in Gruppen zusammengefasst und können von einer oder auch mehreren zentralen Steuereinheiten gesteuert werden. Mit dem Begriff Leuchtmittel werden sowohl Gasentladungslampen als auch Halogenlampen oder Leuchtdioden (LED) bezeichnet. Ein derartiges Leuchtmittel kann einzeln oder gemeinsam mit weiteren Leuchtmitteln in einer Leuchte angeordnet sein, die auch das Betriebsgerät enthalten kann.

### Stand der Technik

Gemäß dem Stand der Technik werden Betriebsgeräte dadurch adressiert, dass die Verbindung zwischen Leuchtmittel und Betriebsgerät unterbrochen wird. Diese Unterbrechung wird vom den Betriebsgerät erkannt und dieses Betriebsgerät übernimmt die aktuell von der zentralen Steuereinheit zu vergebende Adresse. Diese Art der Adressierung erfordert einen hohen Zeit- und Arbeitsaufwand, da während der Installation bei der gesamten Beleuchtungsanlage jedes einzelne Leuchtmittel getrennt werden muß.

Es existieren zwar bereits Methoden zur automatischen Adressevergabe, beispielsweise per Zufallszahl, aber bei großen Beleuchtungsanlagen erfordern diese einen hohen Zeitaufwand und es kann zu vielen Doppeladressierungen kommen. Die Vermeidung dieser Doppeladressierungen erfordert nach dem bekannten Stand der Technik einen hohen Zeit- und Rechenaufwand. Die Offenlegungsschrift DE 10 2008 061 089 A1 offenbart ein Verfahren zur Zweiteilung einer Adresse an ein busfähiges Betriebsgerät für LEDs.

### Darstellung der Erfindung

Die Aufgabe der Erfindung wird für ein Verfahren erfindungsgemäß durch die kennzeichnenden Merkmale der Patentansprüche 1 und für eine gattungsgemäße Vorrichtung erfindungsgemäß durch die kennzeichnenden Merkmale des Patentanspruchs 7 gelöst. Besonders vorteilhafte Ausführungen der Erfindung sind in den Unteransprüchen beschrieben.

Auf diese Weise ist es möglich, ein Adressierungsverfahren für ein Leuchtmittel bereitzustellen, das auf einfache und schnelle Weise durchgeführt werden kann.

### Beschreibung der bevorzugten Ausführungsbeispiele

Nachfolgend soll die Erfindung anhand der beigefügten Zeichnung näher erläutert werden. Es zeigen:
Fig. 1 zeigt eine Ausgestaltung einer LED Beleuchtungssystems
Fig. 2. zeigt einen Teil einer Ausgestaltung einer LED Beleuchtungssystems
Fig. 3 zeigt einen Teil einer Ausgestaltung einer LED Beleuchtungssystems
Fig. 4 zeigt eine Ausgestaltung der Signalübertragung im Normalbetrieb
Fig. 5 zeigt eine Ausgestaltung des Ablaufs einer erfindungsgemäßen Adressierung

Nachfolgend wird die Erfindung anhand eines Ausführungsbeispiels eines LED Beleuchtungssystems erklärt.

Nachfolgend wird die Erfindung anhand eines Ausführungsbeispiels einer LED Beleuchtungssystems BA mit einer zentralen Steuereinheit 12 und den Betriebsgeräten 1, 1' , 1", 1'^{x}, 1'^{y} erläutert.

Die vorliegende Erfindung kann bei sämtlichen Arten von Betriebsgeräten für Leuchtmittel eingesetzt werden. Dabei ist die Anwendung von ganz verschiedenen Leuchtmitteln möglich, es können insbesondere anorganische oder organische Leuchtdioden eingesetzt werden.

Das Betriebsgeräte 1, 1' , 1'' , 1'^{x}, 1'^{y}, und die zentrale Steuereinheit 12 sind Bestandteil eines LED Beleuchtungssystems BA.

Die Busleitung 6 ist als zweidrahtige Datenleitung ausgebildet, die als Steuerbefehl ein Digitalsignal mit einer niedrigen Gleichspannung überträgt.

Über die Busleitung 6 wird beispielweise eine Datenübertragung gemäß einer digitalen Kommunikation übertragen.

Anzumerken ist, dass die Datenübertragung der Steuerbefehle über die Busleitung 6 nicht drahtgebunden erfolgen muß, sondern sie kann beispielsweise drahtlos über eine Funkverbindung oder über eine Power Line Communication (PLC) über das Versorgungsnetz 5 übertragen werden. Für die genannten Übertragungsvarianten existieren jeweils auch standardisierte Übertragungsverfahren für drahtgebundene Datenübertragung, wobei gemäß dem erfindungsgemäßen Verfahren eine abgeänderte Datenübertragung über die gleiche Busleitung 6 erfolgen kann.

Die zentrale Steuereinheit.12 kann optional über eine Busleitung 6 einzelne oder mehrere Betriebsgeräte 1 von Leuchtmitteln steuern, wobei sie digitale Steuerbefehle empfangen und auch aussenden kann.

Die zentrale Steuereinheit 12 kann mehrere voneinander unabhängige Betriebsgeräten 1 ansteuern und gleichzeitig mit einer Versorgungsspannung versorgen (die zentrale Steuereinheit 12 übernimmt die Funktion einer Energiespeisung für die Betriebsgeräte 1). Die voneinander unabhängigen Betriebsgeräte 1 können durch unterschiedliche Adressen voneinander unterschieden werden. Die Versorgung durch die zentrale Steuereinheit 12 kann beispielsweise durch eine stabilisierte Gleichspannung (bspw. 48V) erfolgen. Vorzugsweise weist die zentrale Steuereinheit 12 auch eine Potentialtrennung wie bspw. einen Transformator auf sowie vorzugsweise auch eine aktive Leistungsfaktorkorrekturschaltung. Die zentrale Steuereinheit 12 kann an eine Netzspannung (bsp. 230 V AC) angeschlossen werden.

Es ist dabei möglich, im Betrieb des LED Beleuchtungssystems (als bei laufender Speisung durch die zentrale Steuereinheit 12) einzelne Betriebsgeräte an die zentrale Steuereinheit 12 anzuschließen oder auch zu trennen.

Weiterhin kann die zentrale Steuereinheit 12 auch über direkt verbundene Taster oder Schalter, durch eine Schnittstelle zu einem Programmiergerät, durch einen Touchscreen oder andere Einstellmöglichkeiten auch direkt durch einen Benutzer konfiguriert und gesteuert werden. Durch die direkte Steuermöglichkeit kann der Benutzer auch Steuerbefehle wie beispielsweise Helligkeitswerte vorgeben.

Innerhalb des LED Beleuchtungssystems BA mit mindestens einem Leuchtmittel können die Leuchtmittel, die durch zumindest ein Betriebsgerät 1, 1', 1" , 1'^{x}, 1'^{y} abhängig von Befehlen einer zentralen Steuereinheit 12 versorgt und angesteuert werden, eine Adresse aufweisen. Die Zuweisung der den Betriebsgeräten 1, 1', 1'', 1'^{x}, 1'^{y} zu vergebenden Adresse A (auch Kurzadresse A genannt) kann aufgrund des zeitlich bestimmten Lastverhaltens der Betriebsgeräte (1, 1', 1" ..) erfolgen. Bereits bei Auslieferung der Betriebsgeräte 1, 1', 1", 1'^{x}, 1'^{y} kann in den Betriebsgeräte 1, 1' , 1", 1'^{x}, 1'^{y} jeweils eine voreingestellte Adresse L abgelegt sein. Diese voreingestellte Adresse L (auch Langadresse L genannt) kann jedoch für mehrere Betriebsgeräte 1, 1', 1" , 1'^{x}, 1'^{y} vergeben worden sein oder auch für die Kommunikation auf der Busleitung 6 ungeeignet sein. Für eine störungsfreie und benutzerfreundliche Ansteuerung der LED Beleuchtungssystems BA ist es erforderlich, dass jedes Betriebsgerät 1, 1', 1'', 1'^{x}, 1'^{y} bzw. jedes Leuchtmittel eine eindeutige, nur einmal vergebene Adresse aufweist.

Der mögliche Ablauf einer Adressierung wird anhand der Figuren 2 bis 5 beschrieben.

Gemäß der Erfindung wird ein Anschlußerkennung für ein LED Beleuchtungssystem (BA) vorgeschlagen, wobei LED (8) als Leuchtmittel durch zumindest ein Betriebsgerät (1, 1', 1" ..) abhängig von Befehlen einer zentralen Steuereinheit (12) angesteuert werden, gekennzeichnet durch die folgenden Schritte:
- Versorgen der Betriebsgeräte (1, 1', 1" ..) mit Spannung durch die zentrale Steuereinheit (12),
- Aussenden eines Taktsignals (CLK) auf einem internen Bus, über den die Betriebsgeräte (1, 1' , 1"..) mittels Befehlen einer zentralen Steuereinheit (12) angesteuert werden, wobei die Betriebsgeräte das Taktsignal auf einem Rück-Kanal des internen Busses zurücksenden,
- Zuschalten eines weiteren Betriebsgerätes (1a) an die zentrale Steuereinheit (12),
- Aussenden eines Fehler-Signals auf dem Rück-Kanal (BCK) des internen Busses durch das zugeschaltete Betriebsgerät (la), wobei dieses Fehler-Signal nicht synchron zu dem Taktsignal (CLK) gesendet wird,
- Erkennen des Fehler-Signals durch die zentrale Steuereinheit (12),
- Zuweisen von Adressen (A) für das zugeschaltete Betriebsgerät (1a) durch die zentrale Steuereinheit (12).

Wie in Figur 1b ersichtlich, weist das erfindungsgemäße modulare Schaltungskonzept ein erstes Modul 12 auf, das vorzugsweise mit der Eingangsspannung 9, insbesondere Netz-Wechselspannung, versorgt ist. Diese Eingangsspannung 9 wird einem ersten Untermodul A zugeführt, das typischerweise eine Gleichrichtung der als Eingangsspannung 9 zugeführten Wechselspannung ausführt, wobei dann die gleichgerichtete Wechselspannung einer aktiv getakteten PFC (Power Factor Correction)-Schaltung des Untermoduls A, falls vorhanden, zugeführt wird.

Die Ausgangsspannung des ersten Untermoduls A ist eine DC-Spannung, im Folgenden 'Busspannung VBus' genannt, die einem zweiten Untermodul B des ersten Moduls 12 zugeführt wird. Das zweite Untermodul B weist im Wesentlichen die Funktion einer galvanischen Trennung (Isolierung) auf und kann dazu beispielsweise als galvanisches Trennelement einen Transformator aufweisen. Zusätzlich dient das zweite Untermodul B zur Bereitstellung einer stabilisierten Gleichspannung, der DC-Versorgungsspannung 5.

Mit dem Untermodul G ist eine Steuereinheit des Moduls 12 bezeichnet, die insbesondere als integrierte Schaltung, wie beispielsweise ASIC oder Mikroprozessor bzw. Hybrid davon implementiert sein kann. Wie schematisch in Figur 1 gezeigt, steuert diese Steuereinheit G aktive Schaltelemente des zweiten Untermoduls B an, die beispielsweise in Form einer Halbbrücke (beispielsweise eines Halbbrückentreibers und zweier Schalter in Serie, siehe im Folgenden Fig. 2) ausgestaltet sein können, der eine den Transformator 19 des zweiten Untermoduls B zugeführte Wechselspannung erzeugt. Die Steuereinheit G kann über Programmiereingänge verfügen, wodurch eine Programmierung oder Kalibrierungsprogrammierung der Steuereinheit G möglich ist. Dafür können die Anschlüsse der Steuereinheit G auf die Platine des zweiten Untermoduls B herausgeführt werden, um eine Programmierung dieses Untermoduls B und somit der Steuereinheit G auch nach Auslieferung des Untermoduls B zu ermöglichen.

Mit dem zweiten Untermodul B des ersten Moduls 12 ist eine galvanische Entkopplung bezeichnet, über die die Steuereinheit G des Moduls 12 mit dem Untermodul D als Schnittstellenschaltung kommuniziert. Diese Schnittstellenschaltung D kann eine Datenschnittstelle 11 aufweisen, die insbesondere zur Anbindung eines externen analogen oder digitalen Busses 10, beispielsweise gemäß dem DALI-Industriestandard, ausgebildet sein kann. Alternativ oder zusätzlich können aber auch unidirektionale oder bidirektionale Signale an dieser Datenschnittstelle 11 bzw. Schnittstellenschaltung D. gemäß anderen Standards übertragen werden. Weiterhin können an dieser Datenschnittstelle 11 bzw. Schnittstellenschaltung D alternativ oder zusätzlich Signale empfangen werden, die ausgehend von einem durch die Datenschnittstelle 11 bzw. Schnittstellenschaltung D selbst oder extern (beispielsweise ebenfalls über die Eingangsspannung 9) versorgten manuell zu betätigenden Taster oder Schalter erzeugt werden.

Die wesentlichen Funktionen des ersten Moduls 12 sind somit die Bereitstellung (am Ausgang des zweiten Untermoduls B) einer DC-Spannung (durch Gleichrichtung der Ausgangsspannung des Transformators 19 des zweiten Untermoduls B mit dem Gleichrichter 22) ausgehend von einer zugeführten Eingangsspannung 9 sowie die externe Kommunikation über die Datenschnittstelle 11 bzw. Schnittstellenschaltung D.

Vorzugsweise räumlich getrennt von dem genannten ersten Modul 12 ist ein zweites Modul 1 als Schaltungsmodul vorgesehen. Dieses zweite Modul 1 hat im Wesentlichen die Funktion des sogenannten `Lampenmanagements`, was bedeutet, dass dieses zweite Modul 1 einerseits die angeschlossenen Leuchtmittel (hier die LED-Strecke 8 mit einer oder mehreren LEDs) mit Konstantstrom versorgt und andererseits Rückführgrößen (schematisch mit 13 bezeichnet) aus dem Bereich der LED-Strecke 8 erhält.

Die DC-Versorgungsspannung 5 am Ausgang des zweiten Untermoduls B des ersten Moduls 12 wird also einem weiteres Untermodul C, als steuer-/regelbaren Konstantstromquelle, zugeführt. Dieses weitere Untermodul C versorgt also über einen Ausgang 7 die LED-Strecke mit Konstantstrom. Das zweite Modul 1 kann dabei mehrere Konverterstufen (mehrere weitere Untermodule C als Konstantstromquellen) enthalten, wobei diese Konverterstufen (weitere Untermodule C als Konstantstromquellen) jeweils voneinander getrennte (unabhängige) LED-Strecken 8 ansteuern können.
Das weitere Untermodul C kann sowohl als getaktete Konstantstromquelle (also beispielsweise als Tiefsetzsteller auch Buck-Konverter genannt oder isolierter Sperrwandler auch Flyback-Konverter genannt). oder als Linearregler (realisiert mit Transistoren oder integrierten Schaltkreisen) ausgeführt sein.

Weiterhin weist das zweite Modul 1 eine eigene Steuereinheit E auf, die wiederum als Mikrocontroller, ASIC oder Hybrid davon ausgebildet sein kann. Diese Steuereinheit E des zweiten Moduls 1 enthält also Rückführgrößen 13 aus dem Bereich der LED-Strecke 8. Die Steuereinheit E steuert die eine oder mehreren weiteren Untermodule C im zweiten Modul 1 an. Dabei wird der Strom durch die LED-Strecke 8 geregelt, es können zum korrekten Betrieb der LEDs und zur Fehlererkennung aber auch weitere Rückführgrößen erfasst und überwacht werden wie beispielsweise die LED-Spannung oder die Temperatur.

In einer bevorzugten Ausführungsform ist das weitere Untermodul C als getaktete Konstantstromquelle ausgeführt, wobei dieses Untermodul C zumindest einen aktiv getakteten Schalter SW1 als Teil der getakteten Konstantstromquelle aufweist.

Der aktiv getaktete Schalter der getakteten Konstantstromquelle wird dabei direkt oder indirekt (beispielsweise über einen Treiberbaustein) durch die Steuereinheit E angesteuert. Der Einsatz einer getakteten Konstantstromquelle ermöglicht im Unterschied zu einem Linearregler einen flexiblen Betrieb von unterschiedlichen LED-Modulen F. Die getaktete Konstantstromquelle kann sowohl die Spannung als auch den Strom durch das LED-Modul F einstellen und anpassen. Die getaktete Konstantstromquelle stellt einen aktiv getakten DC-DC-Wandler dar, der die DC-Versorgungsspannurig 5 aufnimmt und das LED-Modul F entsprechend mit dem gewünschten LED-Strom und / oder LED-Spannung speist, vorzugsweise durch eine Ansteuerung durch die Steuereinheit E aufgrund der dieser Steuereinheit E zugeführten Rückführgrößen.

Die getaktete Konstantstromquelle bietet weiterhin den Vorteil, dass der Betriebsmodus des Untermoduls C an die jeweilige aktuelle Betriebsart angepaßt werden kann. So kann die Art der Taktung der getakteten Konstantstromquelle angepasst werden, beispielsweise kann der Schalter SW1 mit einem frequenzmoduliertem, pulsweitenmodulierten oder einer Kombination von Frequenzmoduliertem und pulsweitenmodulierten Signal angesteuert werden. Die aktuell Betriebsart kann sich beispielsweise für einen Betrieb bei hoher Helligkeit der LED-Strecke 8 und bei niedriger Helligkeit unterscheiden.

Es ist möglich, dass mehrere getaktete Konstantstromquellen zur Speisung der LED-Strecken 8, 8', 8" über die Ausgänge 7, 7', 7" vorhanden sind. Vorzugsweise sind die Schalter SW1, SW1', SW1" der einzelnen getaktete Konstantstromquellen unabhängig voneinander durch die Steuereinheit E ansteuerbar. Somit wird ermöglicht, dass für jede LED-Strecken 8, 8' , -8" jeweils die individuell erforderlichen LED-Ströme und LED-Spannungen über die Ausgänge 7, 7', 7" geliefert werden können. Dabei ist es auch möglich, dass jeweils eine separate Steuereinheit E, E', E" für jede der getakteten Konstantstromquellen mit den Schaltern SW1, SW1', SW1" vorhanden ist.

Wie bereits erwähnt, kann die Steuereinheit E zum korrekten Betrieb der LEDs und zur Fehlererkennung verschiedene Rückführgrößen erfassen (wie beispielsweise die LED-Spannung, den LED-Strom oder die Temperatur) und vorzugsweise bei Erfassung eines Fehlers die getaktete Konstantstromquelle in einen Fehlerbetriebsmodus umschalten. Dies kann beispielsweise durch einen Wechsel in einen Burst-Modus oder einen Betrieb mit geringer Einschaltzeit des Schalters SW1 erfolgen.

Darüber hinaus kann die Steuereinheit E über eine Busleitung 6 (Kommunikationsschnittstelle), die zusätzlich zu der DC-Versorgungsspannung 5 ausgeführt ist, mit der Steuereinheit G des ersten Moduls 12 unidirektional oder bidirektional in Datenkommunikation stehen. Die Busleitung 6 kann auch zur Übertragung der Niedervoltversorgung genutzt werden (es erfolgt dann sowohl eine Datenkommunikation als auch eine Energieübertragung). Die Busleitung 6 kann auch in die DC-Versorgungsspannung 5 integriert sein, beispielsweise kann die Polarität der DC-Versorgungsspannung 5 umgeschaltet werden oder ein Trägersignal auf die DC-Versorgungsspannung 5 aufmoduliert werden.

Über die Busleitung 6 kann die Steuereinheit E auch beispielsweise im Falle einer Fehlererkennung mittels der bidirektionalen Datenkommunikation eine Fehlermeldung und vorzugsweise auch eine Information über die Art des Fehlers an die Steuereinheit G des ersten Moduls 12 übermitteln.

Wie in Figur 1 schematisch dargestellt, ist das zweite Modul 1, hier als Lampenmanagementmodul, vorzugsweise in einem gemeinsamen Gehäuse 42 mit dem eigentlichen LED-Modul F untergebracht.

Wie in Figur 1 schematisch dargestellt, kann das LED-Modul F einen eigenen Speicher 4, beispielsweise in Form eines Eproms aufweisen. Mit dem Bezugszeichen 3 ist schematisch bezeichnet, dass die Steuereinheit E des zweiten Moduls 1 auf diesen Speicher 4 des LED-Moduls F zugreifen kann.

Hinsichtlich des ersten Moduls 12 ist darauf hinzuweisen, dass die PFC-Schaltung nur fakultativ ist.

Darüber hinaus ist darauf hinzuweisen, dass die dargestellten Funktionen der Untermodule A, B und C schaltungstechnisch auch integriert sein können, so dass, solange diese Funktionen grundsätzlich vorliegen, diese sich nicht in einem entsprechenden Aufbau der Schaltungstopologie widerspiegeln müssen.

Der Vorteil des modularen Aufbaus gemäß Fig. 1 ist es, beispielsweise dass das erste Modul 12 bzw. das zweite Modul 1 von unterschiedlichen Herstellern produziert werden können. Darüber hinaus können an ein erstes Modul 12 auch mehrere zweite Module 1 im Sinne eines Master/Slave-Betriebs angeschlossen werden. Bei einem Einsatz von getakteten Konstantstromquellen als Untermodul C wird somit ein zweistufiges System mit modularem Aufbau geschaffen, wobei mehrere zweite Module 1 an ein erstes Modul 12 angeschlossen werden können und auch ein Betrieb unterschiedlicher LED-Module F und / oder ein unterschiedlicher Betrieb gleicher LED-Module F abhängig von der über die Busleitung 6 erfolgenden Datenkommunikation wird ermöglicht.

Schließlich erlaubt der modulare Aufbau auch, dass die entsprechenden Untermodule und insbesondere das zweite Modul 1 unter Beibehaltung der übrigen Bestandteile austauschbar sind.

Wenn das zweite Modul 1 in einem gemeinsamen Gehäuse 42 mit dem eigentlichen LED-Modul F untergebracht ist, ergibt sich der Vorteil, dass diese Kombination aus zweitem Modul 1 und LED-Modul F in sich justiert werden kann, sodass beispielsweise deren Abstrahlungscharakteristik, Lichtmenge, Lichtfarbe und / oder Lichtlenkung parametrisiert und somit abgeglichen werden kann. Das erste Modul 12 und auch der Nutzer können somit über ein oder mehrere abgeglichene Systeme verfügen, die bei dann aber gleich ansteuern lassen und auch dementsprechend verhalten. Dieser interne Abgleich der Kombination aus zweitem Modul 1 und LED-Modul F kann beispielsweise über eine der folgenden Methoden erfolgen:
- Abgleich in der Fertigung oder bei der Inbetriebnahme
- ein geschlossenes Regelsystem innerhalb dieser Kombination (beispielsweise mittels eines internen Sensorsystems)
- Stützwerte
- Verfahren mit LED Charakterisierung
- oder eine Kombination aus den genannten Verfahren.

Die Kommunikation zwischen dem ersten Modul 12 und dem zweiten Modul 1 über die Busleitung 6 erfolgt dementsprechend vorzugsweise standardisiert.

Von außen beispielsweise über eine Busleitung des externen Busses 10 über die Datenschnittstelle 11 eingehende Befehle oder Abfragen werden wie dargestellt nur dem ersten Modul 12 zugeführt. Dies kann somit als externe Datenkommunikation bezeichnet werden, im Gegensatz zu der internen Datenkommunikation über die Busleitung 6 zwischen dem ersten Modul 12 und dem zweiten Modul 1.

Dies hat den Vorteil, dass zur Anpassung an unterschiedliche externe Busse 10 nur das erste Modul 12 anzupassen ist, während der Aufbau und das Datenprotokoll für das zweite Modul 1 davon unberührt bleibt.

Die Kommunikation über die interne Busleitung 6 ist somit auch standardisiert, da sie unabhängig von unterschiedlichen an das erste Modul 12 anlegbaren Busprotokollen oder Steuersignalen ist.

Die Kommunikation über die interne Busleitung 6 kombiniert mit dem modularen Aufbau des Systems ergibt den Vorteil, dass von dem zweiten Modul 1 die Betriebsdaten für die optimale Speisung des zweiten Moduls 1 übertragen werden können. Das zweite Modul 1 (vorzugsweise von der Steuereinheit E ausgehend) kann die erforderlichen Betriebsdaten über die interne Busleitung 6 an das erste Modul 12 übermitteln. Dies bietet den Vorteil, dass ein erstes Modul 12 mit vielen verschiedenen zweiten Modulen 1 kombiniert werden kann, wobei die erforderlichen Betriebsdaten dabei aus dem zweiten Modul 1 ausgelesen werden können.

Beispiele für die Rückführgrößen 13 von der LED-Strecke 8 sind der direkt oder indirekt gemessene LED-Strom und/oder die Spannung über der LED-Strecke 8.

In dem Speicher 4, der dem LED-Modul F zugeordnet ist, können Betriebsdaten für die LEDs der LED-Strecke 8 beispielsweise beim Hersteller abgelegt werden. Diese Daten in diesem Speicher 4 können also beispielsweise Kennwerte sein, die zulässige Maximalwerte für Strom und/oder Spannung, Temperaturabhängigkeit von elektrischen oder optischen (Spektren) Parametern der LEDs, etc. Auch diese Betriebsdaten für die LEDs (beispielsweise Daten aus dem Speicher 4) können über die interne Busleitung 6 an das erste Modul 12 übermittelt werden.

Wie bereits oben kurz ausgeführt, kann ein erstes Modul 12 im Sinne eines Masters mehrere zweite Module 1 versorgen. Dies bedeutet, dass ein einziges erstes Modul 12 mehrere zweite Module 1 nicht nur mit einer DC-Versorgungsspannung 5 versorgt, sondern auch mit diesen bidirektional im Sinne einer internen Busleitung 6 kommuniziert.

Die Steuereinheit G in dem ersten Modul 12 kann wie oben bereits kurz erläutert das vorzugsweise getaktet ausgeführte zweite Untermodul B ansteuern. Dieselbe Steuereinheit G oder vorzugsweise auch eine weitere (nicht dargestellte) Steuereinheit kann auch den Betrieb des PFCs des ersten Untermoduls A regeln, d. h. beispielsweise den Schalter des PFCs des Untermoduls A ansteuern und für Signale aus dem Bereich des PFCs, wie beispielsweise die Eingangsspannung, den Strom durch eine Induktivität des PFCs, den Strom durch den Schalter des PFCs, die Ausgangsspannung des PFCs, entgegennehmen, wie schematisch durch Pfeile in Fig. 1, dargestellt ist.

Bei dem PFC kann es sich beispielsweise um einen Hochsetzsteller (Boost-Konverter), Sperrwandler (Buck-Boost-Konverter, einen isolierten Sperrwandler (Flyback-Konverter) oder auch SEPIC Konverter handeln.

Typischerweise liegt dabei die Ausgangsspannung (Busspannung) VBus des PFCs des ersten Untermoduls A in einem Bereich von mehreren hundert Volt DC. Aufgrund des Transformators 19 in dem zweiten Untermodul B kann somit diese DC-Spannung heruntergesetzt werden, beispielsweise auf eine Spannung im Bereich von 20 bis 60 Volt, vorzugsweise 40 bis 50 Volt DC. Somit ist die DC-Versorgungsspannung 5 nach dem Ausgang des ersten Moduls 12 in einem niedrigeren Pegel als die intern in dem ersten Modul 12 herrschenden Spannungen, was für die Anforderungen beispielsweise an die Isolierung der DC-Versorgungsspannung 5 an dasdes zweiten Moduls 1 sowie an das zweite Modul 1 selbst niedrigere Ansprüche stellt. Zusätzlich kann optional eine zweite Ausgangsspannung, beispielsweise eine DC-Niedervoltversorgung für das zweite Modul 1, in dem ersten Modul 12 erzeugt werden und dem zweiten Modul 1 bereitgestellt werden.

Ein Vorteil des modularen Aufbaus mit interner Busleitung 6 wie oben geschildert ist, dass das zweite Modul 1 (oder bei dem Vorhandensein mehrerer zweiter Module 1 zumindest einzelne dieser) abgeschaltet werden kann, während das erste Modul 12 weiterhin für die Busleitung 6 ansprechbar ist oder ggf. auch über die Busleitung 6 Meldungen absenden kann. Somit kann das erste Modul 12 eine Notlichterkennung ausführen (Umschalten von AC auf DC-Versorgung oder gleichgerichtete AC-Versorgung). Darüber hinaus kann die Steuereinheit G, beispielsweise als Mikrocontroller, des ersten Moduls 12 in diesem Ruhezustand nur über den externen Bus 10 mit Leistung versorgt werden, wenn der Ruhezustand des externen Bus 10 (wie beispielsweise bei DALI) ungleich 0 Volt ist. Es kann also eine über den externen Bus 10 übertragene Energie zur Versorgung der Steuerschaltung G (insbesondere als Anlaufenergie für die Steuerschaltung G oder eine Niedervolt-Vversorgungsschaltung) genutzt werden. Somit kann die eigentliche Spannungsversorgung des ersten Moduls 12 in diesem Ruhezustand abgeschaltet werden. Es ist auch möglich, dass über den externen Bus 10 nur ein Aufwecksignal gesendet wird, welches eine Anlaufenergie als Leistung zur kurzzeitigen Versorgung für die Steuerschaltung G oder eine Niedervoltversorgungsschaltung bereitstellt. In diesem Fall kann auch das erste Modul 12 komplett in einen Ruhezustand ohne Energieaufnahme versetzt werden. Das Aufwecksignal kann auch eine Datenübertragung oder ein kurzzeitiges Zuschalten einer Spannung sein.

Wenn mehrere zweite Module 1 durch ein erstes Modul 12 (Zentralmodul) versorgt werden, können natürlich selektiv ausgewählte dieser mehreren zweiten Module 1 abgeschaltet werden. Auch dies führt zu einer Einsparung von elektrischen Verlusten. Beispielsweise im Notlichtfall kann vorgesehen sein, dass zum Erreichen der geringeren Grundhelligkeit für den Notlichtbetrieb nur eines bzw. eine Untergruppe der mehreren von dem ersten Modul 12 versorgten zweiten Module 1 betrieben wird.

Mit dem gemeinsamen Gehäuse 42 ist ein passives oder vorzugsweise aktives, insbesondere von der Steuereinheit E angesteuertes Fühlmittel 40 verbunden, bspw. ein Ventilator oder eine Kühleinheit.

Zusätzlich zu der Busleitung 6 kann das zweite Modul 1 (Lampenmanagement-Modul) auch eine zusätzliche Schnittstelle (nicht dargestellt) aufweisen. Diese zusätzliche Schnittstelle kann beispielsweise drahtgebunden oder auch drahtlos ausgelegt sein. über diese Schnittstelle können beispielsweise Daten von dem zweiten Modul 1 ausgelesen werden, insbesondere zu Wartungszwecken, wie beispielsweise dem Austausch eines zweiten Moduls 1. Es kann aber auch eine Aktualisierung der Daten oder Steuersoftware über diese zusätzliche. Schnittstelle erfolgen, insbesondere bei einer drahtlosen Kommunikation. Es kann auch möglich sein, über diese zusätzliche Schnittstelle auch bei fehlender DC-Versorgungsspannung 5 (Leistungsübertragung) für das zweite Modul 1 insbesondere Daten aus diesem zweiten Modul 1 auszulesen. Vorzugsweise ist die zusätzliche Schnittstelle auf dem zweiten Modul 1 räumlich getrennt von der Busleitung 6 angeordnet.

Bezug nehmend auf Figur 2 soll nunmehr die Busleitung 6 (interner Bus) zwischen dem ersten Modul 1 und einem oder mehreren zweiten Module 1, 1`.als Lampenmanagement-Module oder auch Betriebsgeräte genannt erläutert werden.

Aufgrund der Tatsache, dass über den internen Bus mehrere zweiten Module 1, 1' nicht nur mit Leistung (Übertragungsstrecke 5), sondern auch unidirektionalen oder bidirektionalen mit Datenaustausch in Verbindung stehen (Busleitung 6), kann die zentrale Steuereinheit (auch genannt erstes Modul) 12 auch als Zentraleinheit oder auch Master bezeichnet werden. Die zweiten Module 1, 1' können als Slaves bezeichnet werden.

Wie bereits eingangs erwähnt liegt hinsichtlich des internen Busses für die Busleitung 6 eine vorzugsweise standardisierte Kommunikation vor, die zusätzlich zu der DC-Versorgungsspannung 5 vorgesehen ist. Unter "standardisiert" ist zu verstehen, dass das Protokoll der Busleitung 6 unabhängig ist von dem Protokoll der externen Kommunikation über die Datenschnittstelle 11 des ersten Moduls 12.

Vorzugsweise ist die Kommunikation über die Busleitung 6 bidirektionale und kann beispielsweise gemäß dem einem SPI-Protokoll (Serial Peripheral Interface Bus) erfolgen.

Auch die Datenkommunikation über die Busleitung 6 (internen Bus) erfolgt vorzugsweise potentialgetrennt, beispielsweise unter Verwendung von Optokopplern oder Transformatoren. Beispielsweise kann bei der Verwendung von einem oder mehreren Transformatoren für eine potentialgetrennte Busleitung 6 der Transformator hochfrequent getaktet werden und somit Daten über Pakete hochfrequenter Takte übertragen. Durch den Einsatz einer potentialgetrennten Busleitung 6 kann der Benutzer und auch die angeschlossenen weiteren Module vor möglichen Überspannungen, beispielsweise aufgrund eines Defekts in einem der Module, geschützt werden. Auch wird durch die potentialgetrennte Ausführung der Busleitung 6 die Robustheit des Beleuchtungssystems erhöht, beispielsweise wird die Abtrennung und der Austausch eines zweiten Moduls 1 erleichtert.

Eine grundsätzliche Funktion der Busleitung 6 kann die Weitergabe von Dimmbefehlen von dem ersten Modul 12 an die zweiten Module 2 sein, welche beispielsweise über den externen Bus 10 empfangen worden sind. Dabei können auch aus den über den externen Bus 10 empfangenen Dimmbefehlen neue Steuerinformationen oder Befehle für die zweiten Module 1 abgeleitet werden.

Ein Anwendungsfall für die bidirektionale Datenkommunikation über den internen Bus (Busleitung 6) ist es, dass Daten, die in einem der zweiten Module 1, 1' abgespeichert sind, über den internen Bus (Busleitung 6) zu der Steuereinheit G des ersten Moduls 12 übertragen werden können. Dies ist insofern von Vorteil, als das die Datenspeicherung in den zweiten Modulen 1, 1' näher an der LED-Strecke 8 liegt, so dass dort eine höhere Erwärmung stattfindet, die zu einem gegebenenfalls nicht wieder herstellbaren Datenverlust der Speicherung im Bereich der Lampenmanagementmodule (zweiten Modulen 2, 2') folgen kann. Auch durch die Übertragung über die Busleitung 6 zu dem ersten Modul 1 können diese Daten dann dem ersten Modul 12 im Sinne eines Backups nochmals gespeichert werden.

Beispiele für diese über die Busleitung 6 übertragenen Daten sind Betriebsdaten für die LED-Strecke 8, wie beispielsweise Temperaturen, Betriebszeitdauern, elektrische Parameter etc.

Nachdem die Daten von einem der Lampenmanagementmodule (zweite Module 1, 1' , ..., In') zum ersten Modul 12 übertragen sind, können sie natürlich gegebenenfalls weiter verarbeitet auch über den externen an der Datenschnittstelle 11 angeschlossenen Bus 10 ausgelesen werden. Somit kann über den externen Bus 10 eine weitere Analyse der Betriebsdaten, beispielsweise eine Ausfalls-Analyse, eine Alterungskompensation abhängig von der übertragenen Betriebszeitdauer der LED-Strecke 8, etc. erfolgen.

Der standardisierte Ansatz für den internen Bus (Busleitung 6) hat auch den Vorteil, dass Lampenmanagement-Module (zweite Module 1, 1') in einfacher Weise ausgetauscht werden können. Die Zufuhr in einer auszutauschenden Lampenmanagement-Modul (zweite Module 1, 1') abgespeicherte Daten können wir oben bereits beschrieben nach Übertragung über die Busleitung 6 in dem ersten Modul 12 abgespeichert werden. Wenn dann das Lampenmanagement-Modul ausgetauscht ist, können die in dem ersten Modul 12 abgelegten Betriebsdaten wieder zu dem neu eingesetzten Lampenmanagement-Modul übertragen werden, so dass dieses dann identisch zu dem ersetzten Lampenmanagement-Modul konfiguriert ist.
Weitere Beispiele für derartige Betriebsdaten sind Farbkoordinaten, Farbort oder andere das Spektrum der LED-Strecke 8 beeinflussende Parameter.

Über die Busleitung 6 können auch Lastwechsel oder besondere Betriebszustände oder vergleichbare Ereignisse von einem zweiten Modul 1, 1' über die Busleitung 6 an das erste Modul 12 übertragen werden. Es kann damit eine Vorabsignalisierung von zu erwartenden Lastwechseln oder Betriebszustandsänderungen erfolgen, so dass die Steuereinheit G im ersten Modul 12 die Ansteuerung des PFCs im ersten Untermodul A und/oder die Ansteuerung des zweiten Untermodul B entsprechend adaptiv anpasst. Beispielsweise kann abhängig von einem über die Busleitung 6 von einem zweiten Modul 1, 1' übertragenen zu erwartenden Lastwechsel oder Betriebszustandswechsel die Steuereinheit G des ersten Moduls 12 Parameter für den in Figur 2 dargestellten Wechselrichter 14 und/oder Reglereigenschaften für die Ansteuerung des PFCs im ersten Untermodul A anpassen.

Natürlich kann auch eine Art Vorabinformation umgekehrt, d.h. von dem ersten Modul 1 hin zu den zweiten Modulen 1, 1' erfolgen. Wenn beispielsweise das erste Modul 12 über den externen Bus 10 und die Datenschnittstelle 11 bzw. die Schnittstellenschaltung D Dimmbefehle erhält, die einen Lastwechsel der LED-Strecke 8 bedeuten, können derartige Informationen bzw. ein den Betriebszustandswechsel wiedergebendes Signal über den Bus bzw. die Busleitung 6 an die zweiten Modulen 1, 1' übertragen werden, so dass auch die in den zweiten Modulen 1, 1' vorgesehene Steuereinheit E Steuerparameter, beispielsweise für die Konstantstromquelle (weiteres Untermodul C) entsprechend dem zu erwartenden Lastwechsel anpassen können.

Das in Figur 2 gezeigte Master/Slave-System hat auch Vorteile hinsichtlich der Verringerung elektrischer Verluste, da eine Art Standby-Betrieb vorgesehen sein kann, in dem eines, mehrere, oder auch alle der an einem ersten Modul 12 angeschlossenen zweiten Module 1, 1' abgeschaltet werden, während zumindest die Steuereinheit G des ersten Moduls 12 weiterhin den extern angeschlossenen Bus 10 über die Datenschnittstelle 11 bzw. die Schnittstellenschaltung D überwachen kann.

Extern ist das in der Figur 2 dargestellte Master/Slave-System vorzugsweise nur über den an der Datenschnittstelle 11 bzw. die Schnittstellenschaltung D des ersten Moduls 12 angeschlossenen Bus 10 ansprechbar. Indessen kann es eine interne hierarchische Aufteilung, ggf. inklusive Adressierung über den internen Bus (Busleitung 6) hin zu den mehreren anschließbaren zweiten Modulen 1, 1' geben. Somit kann einerseits eine adressierte Kommunikation hin zu den zweiten Modulen 1, 1' erfolgen. Alternativ oder zusätzlich kann indessen auch ein Broadcast-Modus vorgesehen sein, d.h. eine nicht andressierte Datenübermittlung von dem ersten Modul 12 an alle angeschlossenen zweiten Module 1, 1'. In diesem Broadcast-Modus wird ein von dem ersten Modul 1 über den internen Bus (Busleitung 6) ausgesandter Befehl von allen zweiten Modulen 1, 1' empfangen und ausgewertet.

Im Notlichtfall kann vorgesehen sein, dass sobald durch das erste Modul 12 eine Notlichterkennung erfolgt ist, über die Busleitung 6 ein entsprechender Steuerbefehl übertragen wird und die zweiten Module 1, 1' entsprechend ihren Betreib anpassen. Beispielsweise kann zum Erreichen einer geringeren Grundhelligkeit und somit eines geringeren Energieverbrauchs für den Notlichtbetrieb nur eines bzw. eine Untergruppe der mehreren von dem ersten Modul 12 versorgten zweiten Module 1 betrieben werden.

Die Busleitung 6 kann auch zur Übertragung der Niedervoltversorgung genutzt werden (es erfolgt dann sowohl eine Datenkommunikation als auch eine Energieübertragung, beispielsweise über die sekundärseitige DC-Niedervoltspannungsversorgung VCCs). Beispielsweise kann eine sogenannte Active Low Datenübertragung genutzt werden, wobei im Ruhezustand ein Pegel von einigen Volt, beispielsweise 12V, anliegt. Bei einer Kopplung beispielsweise über Transformatoren könnte somit auch bei einer galvanischen Trennung der Busleitung 6 trotzdem auch Energie übertragen werden.

In der Fig. 3 ist eine mögliche Ausgestaltung der Busleitung 6 gezeigt. Dort ist zum Senden von Signalen ein Kanal CLK für die Ausgabe eines Taktsignals und ein weiterer Kanal zum Aussenden, der Sendekanal SD, vorhanden. Weiterhin ist ein Rückkanal BCK vorhanden, über den die angeschlossenen Betriebsgeräte 1 ein Rücksignal aussenden können.
An diese Busleitung 6 können auch im Betrieb weitere Betriebsgeräte wie beispielhaft das Betriebsgerät 1a, angeschlossen werden.

In der Fig. 4 wird eine Ausgestaltung der Abfolge einer Signalübertragung im normalen Betrieb gezeigt, wobei hier keine Fehler-Rückmeldung eines Betriebsgerätes erfolgt. Es erfolgt regelmäßig ein Aussenden eines Taktsignals (CLK) durch die zentrale Steuereinheit 12 auf einem internen Bus (6), über den die Betriebsgeräte (1, 1' , 1'' ..) mittels Befehlen einer zentralen Steuereinheit (12) angesteuert werden. Die Betriebsgeräte senden das Taktsignal auf einem Rück-Kanal (BCK) des internen Busses zurück, sofern kein Fehler vorliegt.

Die auf dem internen Bus gesendeten Signale werden beispielsweise aus Pulspaketen gebildet, die aus mehreren hochfrequenten Pulsen zusammengesetzt sind.

In der Fig. 5 wird eine Ausgestaltung der Abfolge einer erfindungsgemäßen Zuweisung der Adressen gezeigt, wobei zuerst ein Fehler auftritt.

Im Falle eines Zuschalten eines weiteren Betriebsgerätes (1a) an die zentrale Steuereinheit (12) erfolgt ein Aussenden eines Fehler-Signals auf dem Rück-Kanal (BCK) des internen Busses durch das zugeschaltete Betriebsgerät (1a), wobei dieses Fehler-Signal nicht synchron zu dem Taktsignal (CLK) gesendet wird. Die zentrale Steuereinheit (12) kann nunmehr diese Rücksignal als Fehler-Signal erkennen.

Da somit erkannt wurde, dass ein neues Betriebsgerät angeschlossen wurde, welches noch nicht über eine Adresse verfügt, kann nunmehr das Zuweisen von Adressen (A) für das zugeschaltete Hetriebsgerät (1a) durch die zentrale Steuereinheit (12) beginnen.
Es kann dabei auch ein Neustart des LED
Beleuchtungssystems erfolgen und eine Adressvergabe für alle angeschlossenen Betriebsgeräte (1, 1a) erfolgen.

Dabei kann auch eine Adressierung mittels Kollisionsdetektion erfolgen, wobei die einzelnen Betriebsgeräten sich abhängig von einer intern generierten Zufallszahl an dem internen Bus 6 zuschalten oder abschalten oder auch zurückmelden. Beispielsweise kann auch ein Belasten der zentralen Steuereinheit (12) durch Zuschalten der Betriebsgeräte (1, 1', 1'' ..) erfolgen, wobei ein verzögertes Zu- oder Abschalten der Betriebsgeräte (1, 1', 1'' ..) erfolgt, wobei jedes Betriebsgerät (1, 1', 1'' .. ) die. Verzögerungszeit für das Zu- oder Abschalten anhand einer Zufallszahl festlegt und das Zu- oder Abschalten durch die zentrale Steuereinheit (12) erfasst wird und das Zuweisen von Adressen (A) für die Betriebsgeräte (1, 1', 1" ..) durch die zentrale Steuereinheit (12), wobei die Vergabe der Adressen (A) von der erfassten Reihenfolge bei der Zu- oder Abschaltung der Betriebsgeräte (1, 1', 1" ..) abhängig ist.

Beispielsweise kann bei der ersten Rückmeldung eine gleichzeitige Rückmeldung zweier Betriebsgeräte erfolgen. In einem weiteren Schritt wird die zentrale Steuereinheit 12 die möglichen Adressen A abfragen und prüfen, ob für eine bestimmte Adresse mehr als ein Betriebsgerät 1, 1', 1'', 1'^{x}, 1'^{y} eine Rückmeldung sendet.

Dieses Verfahren kann zur Erkennung von Adresskonflikten genutzt werden. Nun wird der Prüfvorgang für die restlichen Adressen A nach demselben Verfahren durchgeführt. Weiterhin kann die zentrale Steuereinheit 12 die möglichen Adressen A solange abfragen und prüfen, bis für alle möglichen Adressen nicht mehr als ein Betriebsgerät 1, 1' , 1'', 1'^{x}, 1'^{y} eine Rückmeldung sendet. In einem weiteren Schritt kann die zentrale Steuereinheit 12 die Rückantworten auswerten und auf Übertragungsfehler überprüfen.

Die zentrale Steuereinheit 12 kann über eine Schnittstelle 10 verfügen und über diese Schnittstelle beispielsweise nach dem DALI Standard kommunizieren.

Die zentrale Steuereinheit 12 kann die möglichen Adressen A abfragen und prüfen, ob für eine bestimmte Adresse mehr als ein Betriebsgerät 1, 1' , 1" , 1'^{x}, 1'^{y} eine Rückmeldung sendet.

## Patentansprüche

1. Verfahren zur Anschlußerkennung für ein LED Beleuchtungssystem, wobei LED als Leuchtmittel durch zumindest ein Betriebsgerät (1, 1', 1" ..) abhängig von Befehlen einer zentralen Steuereinheit (12) angesteuert werden, **gekennzeichnet durch** die folgenden Schritte:
- Versorgen der Betriebsgeräte (1, 1', 1" ..) mit Spannung **durch** die zentrale Steuereinheit (12),
- Aussenden eines Taktsignal (CLK) auf einem internen Bus, über den die Betriebsgeräte (1, 1', 1" ..) mittels Befehlen einer zentralen Steuereinheit (12) angesteuert werden, wobei die Betriebsgeräte das Taktsignal auf einem Rück-Kanal des internen Busses zurücksenden,
- Zuschalten eines weiteren Betriebsgerätes (1a) an die zentrale Steuereinheit (12),
- Aussenden eines Fehler-Signals auf dem Rück-Kanal (BCK) des internen Busses **durch** das zugeschaltete Betriebsgerät (la), wobei dieses Fehler-Signal nicht synchron zu dem Taktsignal (CLK) gesendet wird,
- Erkennen des Fehler-Signals **durch** die zentrale Steuereinheit (12),
- Zuweisen von Adressen (A) für das zugeschaltete Betriebsgerät (1a) **durch** die zentrale Steuereinheit (12) .

2. Verfahren zur Anschlußerkennung für ein LED Beleuchtungssystem nach Anspruch 1,
**dadurch gekennzeichnet,**
**daß** die zentrale Steuereinheit (12) die Betriebsgeräte (1, 1' , 1" .. ) in einen Adressierungsmodus versetzt und daraufhin die Vergabe von Adressen zumindest für das zugeschaltete Betriebsgerät (1a) startet.

3. Verfahren für ein LED Beleuchtungssystem nach Anspruch 1 oder 2,
**dadurch gekennzeichnet,**
**daß** die zentrale Steuereinheit (12) die möglichen Adressen (A) solange abfragt und prüft, bis für alle möglichen Betriebsgerät (1, 1', 1" ..) eine Adresse (A) zugeordnet worden ist.

4. Verfahren für ein LED Beleuchtungssystem nach einem der Ansprüche 1 bis 3,
**dadurch gekennzeichnet,**
**daß** dem Betriebsgerät, welchem als Erstem eine Adresse (A) zugewiesen wurde, der Status eines Master zugewiesen wird.

5. Verfahren für ein LED Beleuchtungssystem nach Anspruch 4,
**dadurch gekennzeichnet,**
**daß** den weiteren Betriebsgeräten, welchen nicht als Erste eine Adresse (A) zugewiesen wurde, der Status eines Slave zugewiesen wird.

6. Verfahren für ein LED Beleuchtungssystem nach Anspruch 1 bis 5,
**dadurch gekennzeichnet,**
**dass** die Betriebsgeräte (1, 1', 1" ..) eine Überwachung durchführen, ob eine Kollision bei der Rückmeldung zur Adressierung erfolgt ist.

7. LED Beleuchtungssystem (BA) mit mindestens einem Leuchtmittel, wobei die Leuchtmittel durch zumindest ein Betriebsgerät (1, 1', 1" ..) abhängig von Befehlen einer zentralen Steuereinheit (12) angesteuert werden, die Betriebsgeräte (1, 1', 1" ..) durch die zentralen Steuereinheit (12) mit einer Spannung versorgt werden und die Betriebsgeräte (1, 1', 1" ..) eine Adresse (A) aufweisen,
aufweisend einen internen Bus, über den die Betriebsgeräte (1, 1', 1'' ..) mittels Befehlen der zentralen Steuereinheit (12) angesteuert werden, wobei die zentralen Steuereinheit (12) ein Taktsignal (CLK) aussendet und die Betriebsgeräte das Taktsignal auf einem Rück-Kanal des internen Busses zurücksenden,
**gekennzeichnet dadurch,**
**dass** eine erneute Zuweisung der dem Betriebsgerät (1, 1', 1'' ..) zu vergebenden Adresse (A) erfolgt, sobald ein Fehler-Signal auf dem Rück-Kanal des internen Busses durch das zugeschaltete Betriebsgerät (1a) ausgesendet wird, wobei das Aussenden eines Fehler-Signals auf dem Rück-Kanal des internen Busses als ein nicht zu dem Taktsignal (CLK) synchrones Signal gesendet wird,

8. LED Beleuchtungssystem (BA) mit mindestens einem Leuchtmittel nach Anspruch 7, **gekennzeichnet**
**dadurch,**
**dass** das nach dem Empfang eines Fehler-Signals auf dem Rück-Kanal des internen Busses die zentrale Steuereinheit (12) einen Neustart durchführt.

9. LED Beleuchtungssystem (BA) mit mindestens einem Leuchtmittel nach einem der Ansprüche 7 bis 8,
**gekennzeichnet dadurch,**
**daß** die die auf dem internen Bus gesendeten Signale aus Pulspaketen gebildet aus mehreren hochfrequenten Pulsen sind.

## Claims

1. Method for connection detection for an LED lighting system, wherein the LED as lighting means are controlled by at least an operating device (1, 1', 1 "..) depending on commands from a central control unit (12),
**characterized by the following steps:**
- supplying the operating devices (1, 1', 1"..) with voltage via the central control unit (12),
- transmitting a clock signal (CLK) on an internal bus via which the operating device (1, 1', 1"..) is controlled by means of commands from a central control unit (12), wherein the operating device sends back the clock signal on a back channel of the internal bus,
- switching a further operating device (1 a) to the central control unit (12),
- transmitting an error signal via the back channel (BCK) of the internal bus through the switched operating device (1 a), wherein this error signal is not transmitted synchronously with the clock signal (CLK),
- detection of the error signal by the central control unit (12)
- assigning addresses (A) for the switched operating device (1a) through the central control unit (12).

2. Method for connection detection for an LED lighting system according to claim 1,
**characterized in that**
the central control unit (12) puts the operating device (1, 1', 1"..) in an addressing mode, and then begins the assignment of addresses at least for the switched operating device (1 a).

3. Method for an LED lighting system according to claim 1 or 2,
**characterized in that**
the central control unit (12) polls and checks the possible addresses (A) until all possible operating devices (1, 1', 1".. ) have been assigned an address (A).

4. Method for an LED lighting system according to any one of the claims 1 to 3,
**characterized in that**
the operating device, which was first assigned an address (A), is assigned the status of a master.

5. Method for an LED lighting system according to claim 4,
**characterized in that**
the other operating devices, which were not first assigned an address (A), are assigned the status of a slave.

6. Method for an LED lighting system according to claim 1 to 5,
**characterized in that**
the operating devices (1, 1', 1"..) monitor whether a collision occurs with respect to the addressing upon the feedback.

7. LED lighting system (BA) with at least a lighting means, wherein the lighting means are controlled by at least an operating device (1, 1', 1 "..) depending on commands from a central control unit (12), wherein the operating device (1, 1', 1"..) is supplied with a voltage through the central control unit (12) and the operating devices (1, 1', 1"..) comprise an address (A),
comprising an internal bus via which the operating devices (1, 1', 1"..) are controlled by means of commands from the central control unit (12), wherein the central control unit (12) transmits a clock signal (CLK) and the operating devices send back the clock signal via a back channel of the internal bus,
**characterized in that**
a renewed assignment of the address (A) assigned to the operating device (1, 1', 1 "..) takes place as soon as an error signal is sent back via the back channel of the internal bus through the switched operating device (1 a), wherein the error signal sent back via the back channel of the internal bus, is sent as a signal that is not synchronous with the clock signal (CLK),

8. LED lighting system (BA) with at least a lighting means according to claim 7,
**characterized in that**
after receiving an error signal via the back channel of the internal bus, the central control unit (12) performs a restart.

9. LED lighting system (BA), with at least a lighting means according to one of the claims 7 to 8
**characterized in that**
the signals of pulse packets transmitted on the internal bus are formed from a plurality of high-frequency pulses.

## Revendications

1. Procédé de détection de connexion pour un système d'éclairage à LED, des LED étant pilotées en tant que moyens lumineux par au moins un appareil (1, 1', 1", ...) en fonction d'instructions d'une unité de commande (12) centrale, **caractérisé par** les étapes suivantes :
- alimentation en tension des appareils (1, 1', 1'', ...) par l'unité de commande (12) centrale,
- émission d'un signal d'horloge (CLK) sur un bus interne par le biais duquel les appareils (1, 1', 1", ...) sont pilotés au moyen d'instruction d'une unité de commande (12) centrale, les appareils renvoyant le signal d'horloge sur un canal de retour du bus interne,
- branchement d'un autre appareil (1a) sur l'unité de commande (12) centrale,
- émission d'un signal d'erreur sur le canal de retour (BCK) du bus interne par l'appareil (1a) branché, ce signal d'erreur étant envoyé de façon non synchrone avec le signal d'horloge (CLK),
- détection du signal d'erreur par l'unité de commande (12) centrale,
- affectation d'adresses (A) pour l'appareil (1a) branché par l'unité de commande (12) centrale.

2. Procédé de détection de connexion pour un système d'éclairage à LED selon la revendication 1,
**caractérisé en ce que**
l'unité de commande (12) centrale amène les appareils (1, 1', 1", ...) dans un mode d'adressage et lance ensuite l'attribution d'adresses au moins pour l'appareil (1a) branché.

3. Procédé pour un système d'éclairage à LED selon la revendication 1 ou 2,
**caractérisé en ce que**
l'unité de commande (12) centrale interroge et vérifie les adresses (A) possibles jusqu'à ce qu'une adresse (A) ait été assignée pour tous les appareils (1, 1', 1'', ...) possibles.

4. Procédé pour un système d'éclairage à LED selon l'une des revendications 1 à 3,
**caractérisé en ce que**
le statut de maître est affecté à l'appareil auquel une adresse (A) a été affectée en premier.

5. Procédé pour un système d'éclairage à LED selon la revendication 4,
**caractérisé en ce que**
le statut d'esclave est affecté aux autres appareils auxquels une adresse (A) n'a pas été affectée en premier.

6. Procédé pour un système d'éclairage à LED selon les revendications 1 à 5,
**caractérisé en ce que**
les appareils (1, 1', 1'', ...) surveillent si une collision est survenue lors du retour d'information sur l'adressage.

7. Système d'éclairage à LED (BA) avec au moins un moyen lumineux, les moyens lumineux étant pilotés par au moins un appareil (1, 1', 1'', ...) en fonction d'instructions d'une unité de commande (12) centrale, les appareils (1, 1', 1'', ...) étant alimentés en tension par l'unité de commande (12) centrale, et les appareils (1, 1', 1'', ...) présentant une adresse (A),
présentant un bus interne par le biais duquel les appareils (1, 1', 1", ...) sont pilotés au moyen d'instructions de l'unité de commande (12) centrale, l'unité de commande (12) centrale émettant un signal d'horloge (CLK) et les appareils renvoyant le signal d'horloge sur un canal de retour du bus interne,
**caractérisé en ce**
**qu'**il est effectué une nouvelle affection de l'adresse (A) à donner à l'appareil (1, 1', 1", ...) dès qu'un signal d'erreur est émis sur le canal de retour du bus interne par l'appareil (1a) branché, l'émission d'un signal d'erreur sur le canal de retour du bus interne étant envoyée en tant que signal non synchrone avec le signal d'horloge (CLK).

8. Système d'éclairage à LED (BA) avec au moins un moyen lumineux selon la revendication 7, **caractérisé en ce que**,
après la réception d'un signal d'erreur sur le canal de retour du bus interne, l'unité de commande (12) centrale effectue un redémarrage.

9. Système d'éclairage à LED (BA) avec au moins un moyen lumineux selon l'une des revendications 7 à 8, **caractérisé en ce que**
les signaux envoyés sur le bus interne sont formés de paquets d'impulsions à partir de plusieurs impulsions haute fréquence.
